# EUROPÄISCHE PATENTSCHRIFT

(11) **EP 1 243 176 B1**
(45) Veröffentlichungstag und Bekanntmachung des Hinweises auf die Patenterteilung: **31.05.2006**
(21) Anmeldenummer: 02006278.2
(22) Anmeldetag: 20.03.2002
(51) Int. Cl.: A01K 1/00, F24F 7/10

(54) **Firstentlüftungsvorrichtung für die Stallentlüftung**
Roof ridge ventilating system for the ventilation of animal houses
Système d'aération de faîtage pour la ventilation des étables

(30) Priorität: 23.03.2001 DE 20105085 U
(43) Veröffentlichungstag der Anmeldung: 25.09.2002
(73) Patentinhaber: Hienle, Franz, 86879 Wiedergeltingen (DE)
(72) Erfinder: Hienle, Franz, 86879 Wiedergeltingen (DE)
(74) Vertreter: GROSSE BOCKHORNI SCHUMACHER

(56) Entgegenhaltungen:
- DE-U- 9 319 277
- DE-U- 29 717 672
- GB-A- 1 172 225
- US-A- 6 089 973

## Beschreibung

Die Erfindung betrifft eine Entlüftungsvorrichtung gemäß dem Oberbegriff des Schutzanspruches 1.

Für die Entlüftung von Ställen werden sehr häufig sogenannte Firstentlüftungsvorrichtungen verwendet, die im Bereich des Dachfirstes eines Stalles angeordnet sind. Üblicherweise bestehen derartige Firstentlüftungsvorrichtungen aus Hauben vorzugsweise aus transparentem Material, welche zum Zwecke der Entlüftung nach oben hin aus einem Dachrahmen ausgefahren werden können und dadurch seitliche Entlüftungsöffnungen bilden. Der im Stall aufsteigende Luftstrom sammelt sich in der Haube, wird zur Seite hin im Bereich der Haube abgelenkt und tritt dann über die seitlichen Öffnungen aus. Derartige Vorrichtungen sind nicht nur baulich aufwendig, sondern sie besitzen auch den Nachteil, dass im Firstbereich eine Umlenkung der aufsteigenden Stalllüft in Richtung auf die Seitenöffnungen stattfindet, was insgesamt die Thermik der abströmenden Stallluft stört. Insbesondere bei hohen Temperaturen kann es auch zu einem Aufstauen der aufsteigenden Stallluft im Bereich der Dachhaube kommen, was ein Abströmen der Stallluft über die seitlichen Öffnungen beeinträchtigt. Ferner müssen derartige Dachhauben im Bereich der seitlichen Öffnungen Windabweiser aufweisen, die in Richtung auf die seitlichen Abströmöffnungen vorstehen, um zu verhindern, dass von außen über das Dach anströmende Luft über die Seitenöffnungen von außen her eindringt und das Abströmen der Stallluft beeinträchtigt. Auch diese Windabweiser stellen wiederum Hindernisse dar, die ein weiteres Umlenken der austretenden Stallluft erfordern.

Schließlich sind auch Dachhauben bekannt, bei denen die seitlichen Öffnungen durch das Aufklappen von Schwenkklappen gebildet werden, wobei die Schwenkklappen im Bereich des Dachfirstes dachseitig angelenkt sind. D. h., diese Schwenkklappen werden somit über ein firstseitig angeordnetes Gelenk nach oben geklappt, so dass wiederum die seitlichen Entlüftungsöffnungen gebildet werden. Auch hier treten dieselben Nachteile wie im oben beschriebenen Stand der Technik auf.

Ferner ist z. B. in der DE 297 17 672 U1 offenbart wie zwei schwenkbar angelenkte Lüftungsflügel mit deren Stellgeräten angeordnet sein können. Dieses Dokument beschreibt aber keine optimierte Ausbildung einer derartigen Anordnung zum speziellen Einsatz im Dachfirstbereich.

Aufgabe der Erfindung ist darum, eine optimierte Ausbildung einer Entlüftungsvorrichtung für den Einsatz im Dachfirstbereich zu offenbaren, die gleichzeitig einen einfachen und robusten und damit preiswerten Aufbau aufweist.

Diese Aufgabe wird erfindungsgemäß durch die im kennzeichnenden Teil des Anspruches 1 enthaltenen Merkmale gelöst, wobei zweckmäßige Weiterbildungen der Erfindung durch die in den Unteransprüchen enthaltenen Merkmale gekennzeichnet sind.

Nach Maßgabe der Erfindung erfolgt die Entlüftung über das Öffnen eines Abdeckteils, welches derart angeordnet und ausgebildet ist, dass es in Öffnungsstellung eine im wesentlichen vertikal nach oben freie Entlüftungsöffnung für einen im wesentlichen vertikalen Luftaustritt freigibt. Hierbei werden Schwenkklappen verwendet, die mit ihren dachabwärts angeordneten Enden am Dach angelenkt sind, so dass die bezüglich der Gelenkstellen oben liegende Schwenkklappe nach oben hin weggeklappt wird und sich dadurch oberhalb eine Öffnung für die Entlüftung bildet, welche ein ungehindertes und im wesentlichen umlenkfreies Austreten der aufsteigenden Stallluft ermöglicht.

Hierbei werden für die Entlüftungsvorrichtung zwei gegenüberliegend angeordnete Schwenkklappen verwendet, wobei auf jeder Firstseite eine Schwenkklappe vorgesehen ist. Beim Hochklappen der Schwenkklappen bilden diese mit ihren oberen Rändern zwischen sich eine im wesentlichen ebene horizontale Entlüftungsöffnung, die ein einwandfreies Austreten des aufsteigenden Luftstroms ermöglicht, ohne dass dessen Thermik behindert werden würde.

Die Schwenkklappenbetätigung erfolgt hierbei über Zahnstangen, die mit ihrem freien Ende am oberen Rand der Schwenkklappen befestigt, insbesondere angelenkt sind. Dabei erfolgt die Steuerung bzw. die Klappenbetätigung durch eine Antriebswelle für die Schwenkklappen auf beiden Firstseiten.

Anstelle einer Schwenkklappenausbildung ist aber auch die Ausbildung von Schiebeklappen möglich, wobei im Falle von zwei gegenüberliegend angeordneten Klappen diese dann zum Öffnen nach unten hin über den benachbarten unten liegenden Dachabschnitt geschoben werden würden.

In einer zweckmäßigen Ausführungsform der Erfindung ist ein den Dachfirst überspannendes Verbindungsgestänge bzw. Verbindungsrahmen vorgesehen, der eine Antriebswelle für die Betätigung der Schwenkklappen trägt. Die erfindungsgemäße Entlüftungsvorrichtung lässt sich aus einfachen Bauteilen bilden, insbesondere aus Aluprofilen bzw. Alugestängen. Aufgrund des einfachen Mechanismus ist es auch möglich, dass die benachbarten Dachabschnitte durch Lichtplatten gebildet werden. Dies wiederum begünstigt den Lichteinfall in den Stall.

Nachfolgend wird ein bevorzugtes Ausführungsbeispiel der Erfindung anhand der Zeichnungen beschrieben. Darin zeigen die Figuren 1 und 2 eine Schnittansicht durch eine Firstentlüftungsvorrichtung in rein schematischer Darstellung.

Die Figur 1 zeigt den firstartigen Teil eines Daches eines Stalles, wobei mit 1 und 2 die beiden Dachbinder dargestellt sind, die stirnseitig am First 3 aneinander stoßen. Die beiden dem First 3 nächstliegenden und oben auf den beiden Dachbindern 1 und 2 sitzenden Pfetten sind mit 4 und 5 bezeichnet. Die auf den Pfetten 4 und 5 angeordneten Dacheindeckungen sind mit 6 und 7 bezeichnet und hier als Sandwich-Elemente ausgebildet. Im Rahmen der Erfindung ist es möglich, eine oder beide Dacheindeckungen 6 bzw. 7 im Bereich der Pfetten 4 und 5 durch ein Dachelement aus Glas oder transparentem Kunststoff zu bilden, wobei insbesondere hierfür die Anordnung auf der sonnabgewandten Seite des Daches zweckmäßig ist.

Die auf dem First 3 angeordnete und hier allgemein mit 8 bezeichnete Firstentlüftungsvorrichtung ist im dargestellten Ausführungsbeispiel aus zwei Schwenkklappen 9 und 10 gebildet, die vorzugsweise aus transparentem Material hergestellt sind, etwa Einscheiben PVC-Glas, aber bei Bedarf aber auch aus Blech oder anderen Materialien gebildet sein können. Jede der Schwenkklappen 9 und 10 ist mit ihrem unteren Klappenrand 11, also an ihrer dem Dachfirst 3 abgewandten Seite, auf dem Dach befestigt und zwar über ein Klappgelenk 12. Das Klappgelenk 12 ist insbesondere durch ein übliches Klappscharnier gebildet, welches schwenkklappenseitig an einem Hohlprofil 13 und dachseitig and einer Holzleiste 14 befestigt ist. Das Hohlprofil 13, welches insbesondere als Alu-Rechteckprofil gebildet ist, ist unterhalb der Schwenkklappe 11 wiederum an dem dem First abgewandten und dachabwärts gerichteten Ende der Schwenkklappe 9, 10 angeordnet, die Holzleiste 14 sitzt hier auf den Pfetten 4 und 5.

Ferner weist die Entlüftungsvorrichtung einen Verbindungsrahmen 15 auf, über den die Entlüftungsvorrichtung auf dem Dach befestigt ist und der, wie weiter unten noch beschrieben wird, auch den Antrieb für die Schwenkklappen trägt.

Im dargestellten Ausführungsbeispiel ist der Verbindungsrahmen 15 aus zwei bei 16 miteinander verbundenen Rahmenstegen 17 und 18 aufgebaut, welche die mit E bezeichnete Entlüftungsöffnung bzw. den dort offenen Dachfirst übergreifen. Hierbei weist der Verbindungsrahmen 15 jeweils zwei in Dachlängsrichtung mit Abstand zueinander angeordnete Rahmenstege 17 und 18 auf, wobei der Abstand im wesentlichen der Länge der Schwenkklappen (in Dachlängsrichtung gesehen) entspricht. Wie aus der Figur zu entnehmen ist, sind die beiden Rahmenstege 17 und 18 an Rahmenprofilen 19 und 20 befestigt, über welche die Entlüftungsvorrichtung an den beiden Pfetten 4 und 5 befestigt ist.

Zur Betätigung einer jeden Schwenkklappe 9, 10 ist eine Zahnstange 21 und 22 vorgesehen, wobei jede Zahnstange mit ihrem oberen Ende an dem dem First 3 zugewandten Rand der Schwenkklappe befestigt ist und zwar zweckmäßigerweise über einen Stift angelenkt ist. Die Zahnstangen 21 und 22 sind von oben her auf eine gemeinsame Antriebswelle 23 aufgelegt, die motorisch oder manuell über eine Kurbel betätigt werden kann. Durch entsprechende Betätigung der Welle 23 werden über die Zahnstangen 21 und 22 die Schwenkklappen 9 und 10 entweder in ihre Öffnungsstellung oder in ihre Schließstellung verfahren. Die Öffnungsstellung ist hierbei in der Figur mit durchgehend ausgezogener Linie, die Schließstellung mit strichlierter Linie dargestellt.

Wie der Figur entnommen werden kann schließen die freien Enden der beiden Schwenkklappen 9 und 10 in Schließstellung zwischen sich einen Spalt geringer Breite ein, der hier auf etwa 50 mm ausgelegt ist. Diese Spaltbreite bzw. dieser Spalt ist aber auch nicht kritisch, vielmehr können die beiden Schwenkklappen in Schließstellung auch aneinander liegen bzw. mit entsprechenden vorstehenden Falzen übereinander greifen.

Im dargestellten Ausführungsbeispiel sind beide Schwenkklappen 9 und 10 gemeinsam durch den Antrieb 23 betätigbar, werden also gleichsinnig aus- und eingefahren. Die Antriebsstangen 23 sind hierbei auf dem Verbindungsrahmen 15 gelagert, wobei der Verbindungsrahmen 15 aus Stegen oder auch aus Stangen aufgebaut sein kann, die miteinander verschweißt oder verschraubt sind. In der Figur ist mit 24 eine Versteifungsstrebe bezeichnet, welche die beiden Rahmenstege 17 und 18 zusätzlich miteinander verbindet.

Werden die beiden Schwenkklappen 9 und 10 geöffnet, wobei die öffnende Schwenkbewegung durch die Pfeile F bezeichnet ist, so begrenzen die oberen Enden der beiden Schwenkklappen zwischen sich eine Entlüftungsöffnung, die im wesentlichen horizontal aufgespannt ist, also eine im wesentlichen horizontale Entlüftungsöffnung bildet, so dass der zum Dach aufsteigende Luftstrom sozusagen ungehindert und insbesondere ohne irgendwelche Umlenkung des Luftstroms nach oben hin austritt, wie durch die Pfeile L bezeichnet ist. Dieser Aufbau der Schwenkklappen begünstigt somit das Austreten der Stallluft L ohne nennenswerte Umlenkung nach oben hin über den offenen Firstbereich E hinaus.

Zweckmäßigerweise können am oberen Klapperrand der beiden Schwenkklappen 9 und 10 durch Blechstege gebildete Windabweiser 25 vorgesehen sein, die auf einem U-förmigen Rahmenprofil 26 der Schwenkklappe befestigt sind. Diese Windabweiser verhindern insbesondere ein durch starken Wind bedingtes Eindringen von Regenwasser, welches über die Schwenkklappen nach oben gepeitscht werden könnte. Selbstverständlich sind auch geeignete Abdichtungsmaßnahmen für das Einpassen der Entlüftungsvorrichtung in das Dach vorgesehen, die aber üblich sind und hier nicht beschrieben werden müssen.

Aufgrund der einfachen und leichtgewichtigen Konstruktion der Entlüftungsvorrichtung ist es möglich, die anschließenden Dacheindeckungen, insbesondere die sonnabseitig gelegene Dacheindeckung durch eine transparente Lichtplatte auszubilden, etwa die mit 7 bezeichnete Dacheindeckung. Dadurch wird der Stallbereich bezüglich weiteren Lichteinfalls begünstigt.

Der in der Figur 1 dargestellte Schließspalt S von 5 cm kann insbesondere im Bereich von 6-10 cm liegen, was je nach Anwendungsfall gewählt wird.

Die Schwenkklappen 9 und 10 der Entlüftungsvorrichtung können beliebig lang und breit gewählt werden, wobei jedoch je nach Länge der Entlüftungsvorrichtung, gesehen in Dachlängsrichtung, zweckmäßigerweise mehrere Schwenkklappen nebeneinander bzw. hintereinander in Firstlängsrichtung angeordnet werden können. Auch diese weiteren Schwenkklappen werden durch die gemeinsame Antriebsstange 23 und speziell für die einzelnen Klappen vorgesehene Zahnstangen betätigt.

In Figur 2 sind mit 1 und 2 die Dachbinder bezeichnet, wobei die Figur 2 anders als in Figur 1 die als Sandwich-Element ausgebildeten Dacheindeckungen 6 und 7 unmittelbar auf dem Dachbinder aufliegen. Auch hier ist wiederum die auf dem First 3 angeordnete und allgemein mit 8 bezeichnete Firstentlüftungsvorrichtung mit zwei Schwenkklappen 9 und 10 ausgebildet, wobei hier die Schwenkklappen aus einer einschaligen PVC-Wellglasplatte hergestellt sein können, die lichtecht und hagelsicher ausgebildet sind. Diese Schwenkklappen 9 und 10 werden über Zahnstangen 21 und 22 betätigt, wobei der Antriebsmechanismus auf dem First 3 mit 27 bezeichnet ist. Die Schwenkklappen 9 und 10 sind in Figur 2 in geöffneter Stellung dargestellt. Der Rahmen der Entlüftungsvorrichtung ist aus Rahmenstegen 17 und 18 gebildet, wobei die Befestigung bei 28 gegenüber den Dachbindern 1 und 2 mit Laschen erfolgt.

## Patentansprüche

1. Firstentlüftungsvorrichtung für die Stallentlüftung mit einer durch mindestens zwei Schwenkklappen (9, 10) verschließbaren Entlüftungsöffnung (E), wobei die Schwenkklappen (9, 10) derart angeordnet und ausgebildet sind, dass in sie in Öffnungsstellung eine vertikal nach oben freie Entlüftungsöffnung (E) für einen im Wesentlichen umlenkfreien vertikalen Luftaustritt der Stallluft (L) nach oben hin bilden und wobei die Schwenkklappen (9, 10) an ihrem dachabwärts gerichteten Rand dachseitig angelenkt sind,
**dadurch gekennzeichnet, dass**
die Schwenkklappen (9, 10) im Firstbereich (3) gegenüberliegend angeordnet sind, wobei auf jeder Firstseite eine Schwenkklappe (9, 10) angeordnet ist
und dass die Schwenkklappen (9, 10) in geöffneter Stellung zwischen sich eine Entlüftungsöffnung (E) begrenzen
und dass die gegenüberliegenden, sich gegensinnig öffnenden Schwenkklappen (9, 10) jeweils durch eine Zahnstange (21, 22), die im Eingriff mit einer gemeinsamen Antriebswelle (23) stehen gleichzeitig zum Öffnen bzw. Schließen der Schwenkklappen (9, 10) betätigbar sind, und wobei
die Zahnstangen (21, 22) von oben oder schräg von oben kommend auf der Antriebswelle (23) aufliegend und/oder an dieser anliegend angeordnet sind.

2. Vorrichtung nach Anspruch 1 und 2,
**dadurch gekennzeichnet, dass**
mehrere Schwenkklappen (9, 10) über einen Teil der Firstlänge nebeneinander bzw. in Firstlängsrichtung hintereinander angeordnet sind und mindestens die auf einer Firstseite angeordneten Schwenkklappen (9, 10) durch eine gemeinsame Antriebswelle (23) gleichzeitig zum Öffnen bzw. Schließen betätigbar sind.

3. Vorrichtung nach einem der vorhergehenden Ansprüche,
**dadurch gekennzeichnet, dass**
die Welle (23) zum Öffnen bzw. Schließen der Schwenkklappen (9, 10) auf einem die Firstöffnung einschließlich der Schwenkklappen (9, 10) übergreifenden Verbindungsrahmen (15) oder Verbindungsgestänge gelagert ist.

4. Vorrichtung nach einem der vorhergehenden Ansprüche,
**dadurch gekennzeichnet, dass**
in Schließstellung die Schwenkklappen (9, 10) mit ihren Seiten auf dem Verbindungsrahmen (15) oder dem Verbindungsgestänge aufliegen bzw. dort abgestützt sind.

5. Vorrichtung nach einem der vorhergehenden Ansprüche,
**dadurch gekennzeichnet, dass**
die Schwenkklappen (9, 10) aus einscheibigem PVC-Glas gebildet sind.

6. Vorrichtung nach einem der vorhergehenden Ansprüche,
**dadurch gekennzeichnet, dass**
das Klappgelenk (12) durch ein Scharnier gebildet ist, welches einerseits an einem unterhalb der Schwenkklappe angeordneten Hohlprofil (13) und andererseits an einer Leiste, etwa einer Holzleiste (14), an oder auf der Dachpfette oder dergleichen angeordnet ist.

7. Vorrichtung nach einem der vorhergehenden Ansprüche,
**dadurch gekennzeichnet, dass**
an dem dem Dachfirst (3) zugewandten Rand der Schwenkklappe (9, 10) ein nach oben abstehender Abweiser (25) gegen Regenwasser angeordnet ist.

8. Vorrichtung nach Anspruch 7,
**dadurch gekennzeichnet, dass**
der Abweiser (25) durch einen Blechsteg gebildet ist, der an einem Rahmenprofil (26) der Schwenkklappe (9, 10) befestigt ist.

9. Vorrichtung nach einem der Ansprüche 1 bis 4,
**dadurch gekennzeichnet, dass**
die zu einer Schwenkklappe (9, 10) gehörende Zahnstange (21, 22) wahlweise nicht im Eingriff mit der Welle (23) ist, sodass die betreffende Schwenkklappe unbetätigt ist.

## Claims

1. Ridge ventilation device for stall ventilation with a ventilation opening (E) which can be closed by at least two hinged doors (9, 10), in which the hinged doors (9, 10) are arranged and made in such a way that in the open position they form a free ventilation opening (E) vertically upwards for essentially letting out the stall air (L) vertically upwards without deflection, in which the hinged doors (9, 10) are articulated on the roof on the edge facing down the roof,
**characterised in that**
the hinged doors (9, 10) are arranged opposite each other in the ridge area (3), in which a hinged door (9,10) is arranged on each side of the ridge
and in the open position the hinged doors (9, 10) delimit a ventilation opening (E) between them
and the hinged doors (9, 10) opposite each other, which open in the opposite direction, can each be operated by a toothed rack (21, 22) which engages with a common drive shaft (23) at the same time to open or close the hinged doors (9, 10), in which
the toothed racks (21, 22) are arranged on and/or adjacent to the drive shaft (23) coming from above or slanting from above.

2. Device according to claim 1 or 2,
**characterised in that**
several hinged doors (9,10) are arranged next to each other over a part of the ridge length or behind each other in the longitudinal direction of the ridge and at least the hinged doors (9, 10) arranged on one side of the ridge can be operated by a common drive shaft (23) at the same time for opening or closing.

3. Device according to one of the previous claims,
**characterised in that**
the shaft (23) for opening or closing the hinged doors (9, 10) is lodged on a connecting frame (15) or linkage covering the ridge opening including the hinged doors (9,10).

4. Device according to one of the previous claims,
**characterised in that**
in the closed position the sides of the hinged doors (9, 10) lie on or are supported by the connecting frame (15) or linkage.

5. Device according to one of the previous claims,
**characterised in that**
the hinged doors (9,10) are made of a single pane of PVC glass.

6. Device according to one of the previous claims,
**characterised in that**
the folding hinge (12) is formed by a hinge, which is arranged on the one hand on a hollow section (13) arranged under the hinged door and on the other hand on a strip, such as a wooden strip (14), on the purlin or similar.

7. Device according to one of the previous claims,
**characterised in that**
on the side of the hinged door (9, 10) facing the roof ridge (3) a deflector (25) is arranged projecting upwards against rainwater.

8. Device according to claim 7,
**characterised in that**
the deflector (25) is formed by a web plate, which is fastened to a frame section (26) of the hinged door (9, 10).

9. Device according to claims 1 to 4,
**characterised in that**
alternatively the toothed rack (21, 22) belonging to a hinged door (9, 10) does not engage with the shaft (23) so that the relevant hinged door is not operated.

## Revendications

1. Système d'aération de faîtage pour l'aération des étables, comprenant une ouverture d'aération (E) refermable par au moins deux battants pivotants (9, 10), dans lequel les battants pivotants (9, 10) sont disposés et réalisés de telle manière qu'en position ouverte, ils forment une ouverture d'aération (E) verticalement ouverte vers le haut pour une sortie d'air verticale essentiellement droite de l'air de l'étable (L) vers le haut, et dans lequel les battants pivotants (9, 10) sont articulés côté toit au niveau de leur bord situé dans la descente du toit, **caractérisé en ce que** les battants pivotants (9, 10) sont disposés en vis-à-vis dans la zone du faîtage (3), un battant pivotant (9, 10) étant disposé de chaque côté du faîtage et **en ce que** les battants pivotants (9, 10), en position ouverte, délimitent entre eux une ouverture d'aération (E) et **en ce que** les battants pivotants (9, 10) disposés en vis-à-vis et s'ouvrant en sens inverse peuvent être chacun actionnés par une crémaillère (21, 22), qui est en prise avec une tige de transmission (23) commune, pour ouvrir ou fermer simultanément les battants pivotants (9, 10), et dans lequel les crémaillères (21, 22) sont disposées par le haut ou obliquement par le haut en appui sur la tige de transmission (23) et/ou sont disposées adjacentes à celle-ci.

2. Système selon les revendications 1 et 2, **caractérisé en ce que** plusieurs battants pivotants (9, 10) sont disposés côte à côte sur une partie de la longueur du faîtage ou les uns derrière les autres dans le sens longitudinal du faîtage et au moins les battants pivotants (9, 10) disposés sur un côté du faîtage peuvent être actionnés par une tige de transmission commune (23) pour les ouvrir ou les fermer simultanément.

3. Système selon l'une quelconque des revendications précédentes, **caractérisé en ce que** la tige (23) pour ouvrir ou fermer les battants pivotants (9, 10) est logée sur un cadre de liaison (15) ou une tringlerie de liaison recouvrant l'ouverture du faîtage y compris les battants pivotants (9, 10).

4. Système selon l'une quelconque des revendications précédentes, **caractérisé en ce que** en position fermée, les battants pivotants (9, 10) sont posés ou appuyés avec leurs faces sur le cadre de liaison (15) ou la tringlerie de liaison, ou s'y appuient.

5. Système selon l'une quelconque des revendications précédentes, **caractérisé en ce que** les battants pivotants (9, 10) sont faits d'un verre PVC de sécurité.

6. Système selon l'une quelconque des revendications précédentes, **caractérisé en ce que** l'articulation de battant (12) est formée par une charnière, laquelle est disposée d'une part sur un profil creux (13) en dessous du battant pivotant et d'autre part sur une baguette, par exemple une baguette de bois (14), contre ou sur la panne ou analogue.

7. Système selon l'une quelconque des revendications précédentes, **caractérisé en ce que** une bavette dirigée (25) vers le haut contre l'eau de pluie est disposée sur le bord du battant pivotant (9, 10) tourné vers le faîtage (3).

8. Système selon la revendication 7, **caractérisé en ce que** la bavette (25) est formée par une lame de tôle qui est fixée sur un profil du cadre (26) du battant pivotant (9, 10).

9. Système selon l'une quelconque des revendications 1 à 4, **caractérisé en ce que** la crémaillère (21, 22) appartenant à un battant pivotant (9, 10), si souhaité, n'est pas en prise avec la tige (23), de sorte que le battant pivotant concerné n'est pas actionné.
